# EUROPÄISCHE PATENTSCHRIFT

(11) **EP 2 999 815 B1**
(45) Veröffentlichungstag und Bekanntmachung des Hinweises auf die Patenterteilung: **08.03.2017**
(21) Anmeldenummer: 14725465.0
(22) Anmeldetag: 21.05.2014
(51) Int. Cl.: D04B 35/06

(54) **SCHIEBERNADEL**
SLIDING-TONGUE NEEDLE
AGUILLE À COULISSE

(30) Priorität: 22.05.2013 DE 102013105239
(43) Veröffentlichungstag der Anmeldung: 30.03.2016
(73) Patentinhaber: Groz-Beckert KG, 72458 Albstadt (DE)
(72) Erfinder: SCHNEIDER, Jürgen, 72336 Balingen (DE); DIETZ, Andreas, 587762 Singapur (SG)
(74) Vertreter: Rüger, Barthelt & Abel
(86) Internationale Anmeldenummer: PCT/EP2014/060471
(87) Internationale Veröffentlichungsnummer: WO 2014/187872

(56) Entgegenhaltungen:
- EP-A1- 1 640 489
- DE-T2- 60 018 760
- DE-T2- 60 037 246
- DE-T2- 60 207 454

## Beschreibung

Die Erfindung betrifft eine Schiebernadel, insbesondere für maschenbildende Textilmaschinen, beispielsweise eine Stricknadel. Die Schiebernadel weist einen Nadelkörper auf. Der Nadelkörper kann in einer Führungsnut eines Nadelbetts der Textilmaschine angeordnet werden, so dass seine Grundfläche auf den Nutgrund oder einer Führungsfläche in der Führungsnut anliegt. Am freien Ende des Nadelkörpers ist ein Nadelhaken vorgesehen. Der Nadelhaken verläuft bogenförmig bis zu einer Hakenspitze hin und begrenzt damit einen Hakeninnenbereich.

Ein Schieber der Schiebernadel ist relativ zum Nadelkörper bewegbar gelagert. Hierfür ist ein Führungsmittel vorhanden. Beispielsweise kann am Nadelkörper oder am Schieber eine Nut vorhanden sein, in der der jeweils andere Teil eingreift. Vorzugsweise ist am Nadelkörper eine Schiebernut zur Aufnahme des Schiebers vorhanden. Der Schieber kann in eine geschlossene Position bewegt werden, so dass er den Hakeninnenbereich schließt. Eine solche geschlossene Position hat der Schieber in der Maschenabschlagstellung. In einer zurückgezogenen Stellung des Schiebers, die als Ausgangsstellung bezeichnet werden kann, ist der Hakeninnenbereich offen und eine Masche kann vom Nadelhaken im Hakeninnenbereich aufgenommen werden.

Solche Schiebernadeln für maschenbildende Textilmaschinen sind bekannt. Zum Beispiel zeigt DE 600 18 760 T2 eine Schiebernadel, deren Schieber durch zwei Schiebeblätter gebildet ist. In der geschlossenen Stellung des Schiebers liegen die beiden Schieberblätter an entgegengesetzten Seiten des Nadelhakens an. An jedem Schieberblatt ist eine Maschenauflagefläche zum Halten einer oder mehrerer Maschen vorhanden. In der Ausgangsstellung des Schiebers sind die beiden Schieberblätter voneinander weg gespreizt und bilden dazwischen einen durchgehenden Aufnahmeschlitz für den Nadelhaken.

Eine ähnliche Schiebernadel ist auch aus DE 60 132 233 T2 bekannt. Die Position der beiden Schieberblätter relativ zueinander in der zurückgezogenen Ausgangsstellung und der Schlitz zur Aufnahme des Nadelhakens zwischen den Schieberblättern im geschlossenen Zustand der Schiebernadel sind hier nicht näher beschrieben.

Bei der aus DE 600 37 246 T2 bekannten Schiebernadel wird das Problem des Spiels zwischen den beiden Schieberblättern des Schiebers und den Seitenflanken der Schiebernut im Nadelkörper durch Zentriermittel behoben. Als Zentriermittel werden Ausbiegungen des Schieberblattes verwendet, so dass sich die Schieberblätter bei in die Schiebernut eingesetztem Schieber gegen die Seitenflanken der Schiebernut verspannen.

Eine andere Schiebernadel geht aus EP 1 270 785 A1 hervor. Dort weist der Schieber zwei Schieberblätter auf, die an ihrem dem Nadelhaken zugeordneten Ende einen sich in Bewegungsrichtung des Schiebers nach vorne erweiternden Trichter bilden, in den der Nadelhaken bei geschlossenem Schieber eingreift. Es soll ein großer Trichter bereitgestellt werden, der auch bei auftretendem Verschleiß den Nadelhaken sicher erfassen kann, um die Schiebernadel schließen zu können.

Es hat sich gezeigt, dass bei Schiebernadeln durch Abweichungen in der Relativposition zwischen dem Schieber und dem Nadelhaken in der Maschenabschlagstellung ein ungleichmäßiges Maschenbild ähnlich wie bei einem Nadelstreifen entstehen kann. Der Grund hierfür sind unterschiedlich große Maschenaufweitungen.

Es kann daher als Aufgabe der vorliegenden Erfindung angesehen werden, eine Schiebernadel zu schaffen, die das Maschenbild verbessert und insbesondere eine gleichmäßigere Maschengröße ermöglicht.

Diese Aufgabe wird durch eine Schiebernadel mit den Merkmalen des Patentanspruches 1 gelöst.

Die Schiebernadel weist einen Nadelkörper mit einem sich in Längsrichtung erstreckenden Schaft auf. Eine Höhenrichtung ist rechtwinklig zur Längsrichtung ausgerichtet. Der Nadelkörper hat an seinem zur Maschenbildung dienenden Ende einen Nadelhaken. Der Nadelhaken begrenzt einen Hakeninnenbereich zur Aufnahme einer Masche.

Der Nadelhaken weist im Anschluss an eine Hakenspitze einen Hakenendabschnitt mit zwei Hakenseitenflächen auf. Die beiden Hakenseitenflächen sind in einer Querrichtung mit Abstand zueinander angeordnet. Die Querrichtung ist rechtwinkelig zur Längsrichtung und zur Höhenrichtung ausgerichtet.

Ein Schieber, der aus zwei Schieberblättern besteht, ist gegenüber dem Nadelkörper, beispielsweise in einer Schiebernut, bewegbar gelagert. Der Schieber kann zwischen einer Ausgangsstellung, in der der Hakeninnenraum geöffnet ist, und einer Maschenabschlagstellung, in der der Schieber mit dem Nadelhaken in Kontakt ist und den Hakeninnenbereich schließt, bewegt werden.

Zur Maschenbildung können eine oder mehrere Maschen durch den Schieber gehalten oder getragen werden. Hierfür weist jedes Schieberblatt eine Maschenauflagefläche auf. Die Maschenauflagefläche befindet sich auf der Oberseite des jeweiligen Schieberblatts.

Zwischen den beiden Schieberblättern ist eine Hakenaussparung vorhanden. Die Hakenaussparung ist zwischen den freien Blattenden gebildet. Die Hakenaussparung ist in Längsrichtung in der Ausgangsstellung des Schiebers und somit zur Hakenspitze des Nadelhakens hin offen.

Die Hakenaussparung wird in Querrichtung durch zwei sich gegenüberliegende Aussparungsinnenflächen begrenzt. An jedem Schieberblatt ist eine Aussparungsinnenfläche vorhanden. In der Maschenabschlagstellung greift der Nadelhaken in die Hakenaussparung ein. Insbesondere liegen dabei die Aussparungsinnenflächen an einer jeweils zugeordneten Hakenseitenfläche an. In dieser Maschenabschlagstellung ist zwischen jeder Aussparungsinnenfläche und der zugeordneten Hakenseitenfläche ein Spalt vorhanden. Der Spalt hat in Querrichtung eine Spaltbreite. Diese Spaltbreite ändert sich in Höhenrichtung. Im Querschnitt durch den Haken und die Schieberblätter betrachtet ist der Spalt somit dreieckförmig oder keilförmig.

Durch diese Ausgestaltung lässt sich eine gleichmäßige Maschengröße erreichen. Abweichungen in der Relativposition des Schiebers bzw. der Blattenden der beiden Schieberblätter in Höhenrichtung gegenüber dem Nadelhaken werden verringert. Es ergibt sich ein verbessertes Maschenbild.

Bevorzugt liegt jedes Schieberblatt in der Maschenabschlagstellung an jeweils einer Anlagestelle linienhaft am Nadelhaken an. Dadurch lässt sich die zwischen dem Nadelhaken und dem Schieberblatt bei einer Relativbewegung von der Ausgangsstellung in die Maschenabschlagstellung auftretende Reibungskraftkomponente in Höhenrichtung verringern.

Unter dem linienhaften Kontakt an der Anlagestelle zwischen jeweils einer Aussparungsinnenfläche und der zugeordneten Hakenseitenfläche ist ein Kontakt zu verstehen, der in Längsrichtung eine größere Dimension aufweist als in Höhenrichtung H. Insbesondere ist die Dimension des linienhaften Kontaktes in Längsrichtung L in der Maschenabschlagsstellung zumindest um den Faktor 5 bis 10 größer als in Höhenrichtung H.

Die Hakenaussparung hat in Querrichtung zwischen den beiden Aussparungsinnenflächen eine Aussparungsbreite. Bei einer erfindungsgemäßen Ausführung ist die sich in der Maschenabschlagstellung in Höhenrichtung ändernde Spaltbreite durch eine sich in der Ausgangsstellung und in de Maschenabschlagstellung in Höhenrichtung ändernde Aussparungsbreite gebildet. Vorzugsweise vergrößert sich die Aussparungsbreite in Höhenrichtung von der Oberseite des Schiebers gesehen in Richtung auf den Schaft zu. Die Hakenaussparung hat daher von vorne in Längsrichtung betrachtet eine sich in Höhenrichtung nach unten zum Schaft hin trichter- oder keilförmig erweiternde Gestalt. Die beiden Aussparungsinnenflächen an dem jeweiligen Blattende eines Schieberblatts, die die Hakenaussparung begrenzen, sind somit nicht parallel zueinander, sondern schräg zueinander geneigt angeordnet. Diese Ausgestaltung der Hakenaussparung führt zu einer geneigten Ausrichtung der beiden Schieberblattenden oder zumindest der beiden Aussparungsinnenflächen gegenüber einer Mittellängsebene durch die Schiebernadel. Dadurch ändert sich die Spaltbreite der beiden Spalte in Höhenrichtung, die in der Maschenabschlagstellung zwischen den beiden Hakenseitenflächen und der jeweils an der Anlagestelle anliegenden Aussparungsinnenfläche gebildet sind.

Alternativ oder zusätzlich zu der sich ändernden Aussparungsbreite kann die sich in der Maschenabschlagstellung in Höhenrichtung ändernde Spaltbreite auch durch eine sich in Höhenrichtung ändernde Hakenbreite des Hakenendabschnitts erreicht werden. Beispielsweise können die beiden Hakenseitenflächen relativ zueinander geneigt verlaufen. Vorzugsweise nimmt die Hakenbreite in Höhenrichtung zum Hakeninnenbereich hin ab. Auch dadurch lässt sich in der Maschenabschlagstellung ein linienhafter Kontakt an der Anlagestelle zwischen einer jeweiligen Aussparungsinnenfläche und der zugeordneten Hakenseitenfläche erreichen.

An einem freien Blattende jedes Schieberblattes kann die Maschenauflagefläche in eine Endflanke übergehen. Diese Endflanke kann an einem Endvorsprung des Schieberblatts vorhanden sein. Die Endflanke erstreckt sich in einer Richtung schräg oder quer zur Maschenauflagefläche und bildet dadurch einen Anschlag für eine auf der Maschenauflagefläche vorhandene Masche.

Die beiden Schieberblätter liegen in ihrer Ausgangsstellung, bei offenem Hakeninnenbereich, vorzugsweise an einer Kontaktstelle aneinander an. Die Kontaktstelle befindet sich dabei insbesondere unmittelbar angrenzend an die benachbarten Endflanken der beiden Schieberblätter. Die auf der Maschenauflagefläche gehaltene Masche wird durch die aneinander anliegenden Schieberblätter nicht geweitet. Die Breite des Schiebers in einer Querrichtung quer zur Längsrichtung ist dadurch in der Ausgangslage des Schiebers gering. An der Kontaktstelle, an der die beiden Schieberblätter in der Ausgangsstellung aneinander anliegen, ist die Hakenaussparung somit vorzugsweise geschlossen und bildet daher zumindest keinen vollständig durchgängigen Schlitz zwischen den beiden Schieberblättern.

Die Endflanken an den beiden Blattenden eines jeden Schieberblattes können jeweils an einem Endvorsprung vorhanden sein. Dieser Endvorsprung kann in Höhenrichtung betrachtet ein Maximum aufweisen. Die Endflanken setzen jeweils eine zugeordnete Maschenauflagefläche des Schieberblattes entlang des Endvorsprungs fort und verlaufen bis zum Maximum hin. Vorzugsweise liegen die beiden Blattenden in ihrer Ausgangslage bei offenem Hakeninnenbereich entlang der gesamten Endflanken aneinander an. Somit liegen die beiden Blattenden entlang der Endflanken von oben auf den Schieber betrachtet zumindest bis zum Maximum ohne einen zur Hakenaussparung offenen Spalt aneinander an.

Vorteilhafterweise ist die Maschenauflagefläche jedes Schieberblatts an dem dem Blattende entgegengesetzten Ende durch eine sich quer oder schräg zur Maschenauflagefläche erstreckende Stützflanke begrenzt. Somit ist die Maschenauflagefläche bzw. ein Maschenauflagebereich auf jedem Schieberblatt einerseits durch die Endflanke am Endvorsprung und anderseits durch die Stützflanke begrenzt und das versehentliche Herunterrutschen von Maschen vom Schieber ist vermieden.

Die Wandstärke der Schieberblätter im Bereich der Hakenaussparung kann kleiner sein als an den Stellen, an denen die Schieberblätter nicht an die Hakenaussparung angrenzen. Dadurch lassen sich insgesamt dünne Schieberblätter realisieren. Die Hakenaussparung kann somit durch eine Verringerung der Wandstärke gebildet werden.

Zur Erzielung einer sich in Höhenrichtung ändernden Aussparungsbreite kann bei einem Ausführungsbeispiel die Wandstärke der Schieberblätter im Bereich der Hakenaussparung in Höhenrichtung von der Oberseite weg zum Schaft hin abnehmen. Dadurch wird die in Höhenrichtung nach unten zunehmende Breite der Hakenaussparung erreicht.

Die Form der Schieberblätter insbesondere im Bereich der Hakenaussparung kann durch einen Umformvorgang ohne materialabtragende Bearbeitung durchgeführt werden. Dadurch wird Material eingespart. Außerdem kann durch das Umformen eine Verfestigung, vorzugsweise Kaltverfestigung, im Bereich der Hakenaussparung erreicht werden, so dass eine ausreichende Festigkeit der Schieberblätter auch angrenzend an die Hakenaussparung erreicht ist, wo eine geringere Wandstärke vorliegen kann.

Alternativ oder zusätzlich hierzu ist es auch möglich, die Hakenaussparung durch eine materialabtragende, beispielsweise spanabhebende Bearbeitung der Schieberblätter bzw. der beiden Blattenden zu erreichen.

Die Hakenseitenflächen können beispielsweise durch jeweils eine Ausnehmung oder Abflachung am Nadelhaken gebildet sein.

Die Hakenseitenflächen können plane Flächen sein, die bei einem Ausführungsbeispiel parallel zueinander ausgerichtet sein können. Wie erwähnt ist es jedoch auch möglich, dass die Hakenseitenflächen nicht parallel zueinander verlaufen, so dass sich der Querschnitt des Hakens im Hakenendabschnitt in Höhenrichtung ändert. Vorzugsweise verjüngt sich der Nadelhaken im Hakenendabschnitt durch die nicht parallelen Hakenseitenflächen zum Hakeninnenbereich hin. Bei dieser Ausführung kann die sich in Höhenrichtung ändernde Spaltbreite somit durch die sich ändernde Hakenbreite erreicht werden. Dabei können die beiden Aussparungsinnenflächen auch derart zueinander ausgerichtet sein, dass sich die Aussparungsbreite in Höhenrichtung nicht ändert.

Vorteilhafte Ausgestaltungen der Erfindung ergeben sich aus den abhängigen Patentansprüchen sowie der Beschreibung. Die Beschreibung beschränkt sich auf wesentliche Merkmale der Erfindung. Die Zeichnung ist ergänzend heranzuziehen. Nachfolgend werden Ausführungsbeispiele der Erfindung anhand der beigefügten Zeichnung näher erläutert. Es zeigen:
Figur 1 eine Prinzipdarstellung zweier Schiebernadeln in einer Position zur Maschenbildung in einer nicht gezeigten Textilmaschine,
Figur 2 ein Ausführungsbeispiel in einer Schiebernadel in einer Teildarstellung in Seitenansicht,
Figur 3 das Ausführungsbeispiel der Schiebernadel in Figur 2 in einer perspektivischen Teildarstellung,
Figur 4 den Schieber der Schiebernadel nach Figuren 2 und 3 in einer Teildarstellung in Seitenansicht,
Figur 5 den Schieber nach Figur 4 in einer Draufsicht in Höhenrichtung auf die Maschenauflagefläche des Schiebers,
Figur 6 den Schieber gemäß der Figuren 4 und 5 in einer perspektivischen Teildarstellung mit Blick auf die Hakenaussparung,
Figur 7 den Schieber gemäß der Figuren 4 bis 6 in einer perspektivischen Teildarstellung mit Blick schräg von vorne auf die Blattenden,
Figur 8 ein zweites Ausführungsbeispiel einer Schiebernadel mit einem abgewandelten Schieber in perspektivischer Teildarstellung,
Figur 9 der Schieber der Schiebernadel nach Figur 8 in einer Draufsicht in Höhenrichtung auf die Maschenauflagefläche,
Figur 10 der Schieber nach Figur 9 in einer perspektivischen Teildarstellung mit Blick auf die Hakenaussparung,
Figur 11 der Schieber gemäß der Figuren 9 und 10 in einer perspektivischen Teildarstellung mit Blick schräg von vorne auf die Blattenden,
Figur 12 ein Schnittbild durch eine Schiebernadel gemäß dem Stand der Technik in der Maschenabschlagstellung im Bereich des Nadelhakens,
Figur 13 ein Schnittbild durch eine erfindungsgemäße Ausführungsform der Schiebernadel in der Maschenabschlagstellung im Bereich des Nadelhakens,
Figur 14 ein Schnittbild durch einen Nadelhaken mit einer abgewandelten Hakenform,
Figur 15 eine perspektivische Darstellung einer erfindungsgemäßen Schiebernadel gemäß allen Ausführungsformen in der Maschenabschlagstellung und
Figur 16 die Schiebernadel aus Figur 15 in Draufsicht auf die Maschenauflageflächen an der Oberseite des Schiebers.

Die Erfindung betrifft eine Schiebernadel 20 mit einem Nadelkörper 21. Der Nadelkörper 21 weist einen Schaft 22 auf, an dem eine vorzugsweise zumindest abschnittsweise ebene Grundfläche 23 ausgebildet ist. Der Schaft 22 erstreckt sich in einer Längsrichtung L. Die Höhenrichtung H steht üblicherweise senkrecht auf dem ebenen Abschnitt (bzw. auf einem der ebenen Abschnitte) der Grundfläche 23. Die Grundfläche 23 ist an einer Schmalseite der Schiebernadel 20 vorhanden. Die Schiebernadel 20 ist dazu vorgesehen, in einer maschenbildenden Textilmaschine, beispielsweise einer Strickmaschine, in einer Nut angeordnet zu werden. Dabei liegt die Grundfläche 23 am Nutgrund oder einer in der Nut angeordneten Auflage der Textilmaschine auf. Die Textilmaschine selbst ist in der Zeichnung nicht veranschaulicht. In Figur 1 sind zwei Schiebernadeln 20 dargestellt, wie sie in einer Textilmaschine angeordnet sein können. Die Schiebernadeln 20 werden in der Nut während des Strickprozesses vor- und zurückbewegt.

An einem maschenbildenden Ende der Schiebernadel 20 geht der Schaft 22 in einen Nadelhaken 24 über. Der Nadelhaken 24 erstreckt sich in einem Bogen bis zur Nadelspitze 25 hin, die in einer Höhenrichtung H mit Abstand zur Grundfläche 23 angeordnet ist. Die Höhenrichtung H ist rechtwinklig zur Grundfläche 23 des Nadelkörpers 21 ausgerichtet. Der bogenförmige Nadelhaken 24 begrenzt in seinem Inneren einen Hakeninnenbereich 26.

Der Nadelhaken 24 weist im Anschluss an seine Hakenspitze 25 einen Hakenendabschnitt 27 auf, an dem in einer Querrichtung Q beabstandet zwei Hakenseitenflächen 28 gebildet sind. Die Querrichtung Q ist rechtwinkelig zu einer Längsmittelebene durch die Schiebernadel 20 orientiert. Die Querrichtung Q, die Höhenrichtung H und die Längsrichtung L sind rechtwinkelig zueinander ausgerichtet.

Die beiden Hakenseitenflächen 28 können als plane Flächen ausgeführt sein, wie dies beim Ausführungsbeispiel der Fall ist (vergleiche insbesondere Figuren 13 und 14). Die beiden Hakenseitenflächen 28 können parallel zur Höhenrichtung H ausgerichtet sein (Figur 14). Alternativ können die beiden Hakenseitenflächen 28 in Höhenrichtung H geneigt verlaufen. Die Hakenbreite BH des Hakenendabschnitts 27 ist dabei in Höhenrichtung H nicht konstant. Der Nadelhaken 24 kann sich im Bereich des Hakenendabschnitts 27 zum Hakeninnenbereich 26 hin verjüngen (Figur 13). Die Querschnittskontur des Hakenendabschnitts 27 ist in diesem Fall in etwa trapezförmig, wobei die dem Hakeninnenbereich 26 zugewandte Seite und die dem Hakeninnenbereich 26 abgewandte Seite gewölbt ausgeführt und durch die vorzugsweise ebenen bzw. planen Hakenseitenflächen 28 verbunden sind.

Im Nadelkörper 21 ist eine Schiebernut 29 vorhanden, in der ein Schieber 30 zum Nadelhaken 24 hin bzw. vom Nadelhaken 24 weg bewegbar und vorzugsweise verschiebbar und/oder verschwenkbar angeordnet ist. Der genaue Bewegungsverlauf des Schiebers 30 bei seiner Bewegung innerhalb der Schiebernut 29 hängt vom Verlauf der Schiebernut 29 bzw. der Kontur der der Schiebernut 29 zugeordneten Unterseite des Schiebers 30 ab. Die Bewegung muss nicht linear erfolgen.

Der Schieber 30 der Schiebernadel 20 ist zwischen einer Ausgangsstellung I (Figuren 2, 3 und 8) und einer Maschenabschlagstellung II (Figuren 15 und 16) relativ zum Nadelkörper 21 bewegbar. Der Schieber 30 kann auch über die Maschenabschlagstellung II weiter hinausbewegt werden, wie dies in Figur 1 beispielhaft veranschaulicht ist.

Alternativ zu der bevorzugten Ausführungsform kann anstelle der Schiebernut 29 im Nadelkörper 21 auch eine Nut im Schieber 30 vorhanden sein, in der ein Vorsprung des Nadelkörpers 21 eingreift. Auch andere Führungsmittel, zur bewegbaren Lagerung des Schiebers 30 am Nadelkörper 21 können abweichend zu den hier veranschaulichten bevorzugten Ausführungsformen vorgesehen sein.

In der Ausgangsstellung I ist der Schieber 30 nicht in Kontakt mit dem Nadelhaken 24. Der vom Nadelhaken 24 begrenzte Hakeninnenbereich 26 ist somit nicht vollständig geschlossen. In der Maschenabschlagstellung II befindet sich der Schieber 30 in Anlage mit dem Haken 24, so dass der Hakeninnenbereich 26 durch den Schieber 30 geschlossen ist.

Der Schieber 30 besteht aus zwei separaten Schieberblättern 31. Die beiden Schieberblätter 31 sind im Wesentlichen gleichartig ausgebildet. Gegenüber einer Längsmittelebene durch die Schiebernadel 20 ist der Schieber 30 symmetrisch ausgestaltet.

Jedes Schieberblatt 31 weist ein freies Blattende 32 auf. Dieses freie Blattende 32 ist dem Nadelhaken 24 zugeordnet und die Schieberblätter 31 liegen in der Maschenabschlagstellung II mit dem Blattende 32 am Nadelhaken 24 an.

Im Anschluss an das Blattende 32 weist jedes Schieberblatt 31 eine Maschenauflagefläche 33 auf. Die Maschenauflagefläche 33 ist durch die Schmalseite des Schieberblatts 31 an der Oberseite 34 des Schiebers 30 vorhanden. Die Maschenauflagefläche 33 erstreckt sich in Längsrichtung L. Die Maschenauflagefläche 33 kann rechtwinklig zur Höhenrichtung H ausgerichtet sein oder in Querrichtung Q geneigt verlaufen.

Die Maschenauflagefläche 33 ist in Längsrichtung L an beiden Seiten begrenzt. Am Blattende 32 setzt sich die Maschenauflagefläche 33 eines Schieberblattes 31 in einer Endflanke 35 fort, die schräg geneigt in Höhenrichtung H und gleichzeitig in Längsrichtung L verläuft. Diese Endflanke 35 ist an einem Endvorsprung 36 des Schieberblatts vorgesehen, die sich bis zu einem Maximum M erstreckt (z.B. Figuren 4, 5 und 11). Das Maximum M stellt ein lokales Maximum in einem vorderen Bereich des Schieberblattes 31 dar. In Höhenrichtung H ist das Maximum M weiter vom Schaft 22 entfernt als die Endflanke 35 und die Maschenauflagefläche 33 des Schieberblattes 31. Im Bereich des Maximums M ist der Endvorsprung 36 des Schieberblattes 31 abgerundet.

Auf der dem Endvorsprung 36 bzw. der Endflanke 35 entgegengesetzten Seite ist die Maschenauflagefläche 33 jedes Schieberblattes 31 von einer Stützflanke 37 begrenzt, die schräg oder quer zur Maschenauflagefläche 33 verläuft. Somit kann wenigstens eine Masche auf der Maschenauflagefläche eines Schieberblattes bzw. auf den Maschenauflageflächen 33 des Schiebers 30 zwischen der Endflanke 35 des Endvorsprungs 36 einerseits und der Stützflanke 37 andererseits während der Maschenbildung gehalten werden.

An den Blattenden 32 ist zwischen den beiden Schieberblättern 31 eine Hakenaussparung 40 gebildet. Die Hakenaussparung 40 wird begrenzt durch jeweils eine Aussparungsinnenfläche 41 an einem der beiden Schieberblätter 31. Die beiden Aussparungsinnenflächen 41 liegen sich in Querrichtung Q mit Abstand gegenüber. Der Abstand zwischen diesen beiden Aussparungsinnenflächen 41 in Querrichtung Q stellt die Aussparungsbreite BA der Hakenaussparung 40 dar (Figuren 3 und 8).

In der Maschenabschlagstellung II liegt jede Aussparungsinnenfläche 41 an einer jeweils zugeordneten Hakenseitenfläche 28 an einer Anlagestelle 42 an. Dabei ist zwischen der Aussparungsinnenfläche 41 und der zugeordneten Hakenseitenfläche 28 ein Spalt 43 gebildet. In der Maschenabschlagstellung II ist daher auf beiden Seiten des Nadelhakens 24 jeweils ein Spalt 43 vorhanden. Diese Spalte 43 sind in den Figuren 13 und 14 veranschaulicht.

Der Spalt 43 ist im Querschnitt durch die Schiebernadel 20 und durch den Hakenendabschnitt 27 keilförmig oder etwa dreieckförmig ausgestaltet. Der Spalt 43 weist in Querrichtung Q eine Spaltbreite BS auf. Diese Spaltbreite BS ist in den Figuren 13 und 14 beispielhaft an einer Stelle in Höhenrichtung H eingezeichnet. Die Spaltbreite BS ist in Höhenrichtung nicht konstant und nimmt beispielsgemäß vom Hakeninnenbereich 26 aus gesehen bis zur Anlagestelle 42 hin ab.

An der Anlagestelle 42 besteht wegen des Spaltes 43 kein flächiger, sondern vielmehr ein linienhafter Kontakt. Die Kontaktfläche ist in Längsrichtung L betrachtet um ein Mehrfaches größer als in Höhenrichtung H. Deswegen wird von einem linienhaften Kontakt gesprochen. Beispielsweise ist die Kontaktfläche an der Anlagestelle 42 in der Maschenabschlagstellung II in Längsrichtung L um zumindest den Faktor 5 bis 10 größer als in Höhenrichtung H.

Zur Erzielung dieses sich in Höhenrichtung H in der Maschenabschlagstellung II in seiner Spaltbreite BS ändernden Spalts 43 sind erfindungsgemäß zwei in den Figuren 13 und 14 dargestellte Möglichkeiten vorgeschlagen. Bei einer Ausgestaltungmöglichkeit ändert sich die Hakenbreite BH des Hakenendabschnitts 27 in Höhenrichtung H. Vorzugsweise sind bei diesem Ausführungsbeispiel die beiden Aussparungsinnenflächen 41 in etwa parallel zueinander ausgerichtet, so dass sich die Aussparungsbreite BH in Höhenrichtung in dem Bereich der Hakenaussparung 40 nicht ändert, in der der Nadelhaken 24 in der Maschenabschlagstellung II in die Hakenaussparung 40 eingreift. Diese prinzipielle Lösung ist in Figur 13 dargestellt.

Bei einer weiteren erfindungsgemäßen Ausgestaltungsmöglichkeit kann die Hakenbreite BH des Hakenendabschnitts 27 in Höhenrichtung H konstant sein. Die Aussparungsbreite BA ändert sich bei diesem Ausführungsbeispiel in Höhenrichtung H zumindest in dem Bereich der Hakenaussparung 40, in der der Nadelhaken 24 in der Maschenabschlagstellung II in die Hakenaussparung 40 eingreift. Auch dadurch wird in der Maschenabschlagstellung II ein Spalt 43 mit von der Anlagestelle 42 weg zunehmender Spaltbreite BS erzeugt. Dadurch liegen die Aussparungsinnenflächen 41 an der Anlagestelle 42 nur linienhaft an den zugeordneten Hakenseitenflächen 48 an.

Die beiden in den Figuren 13 und 14 veranschaulichten erfindungsgemäßen Lösungen können auch miteinander kombiniert werden. Ein Spalt 43 kann auch dadurch gebildet werden, dass die Aussparungsinnenflächen 41 gegenüber einer Längsmittelebene durch die Schiebernadel 20 untern einem anderen Winkel geneigt verlaufen als die beiden Hakenseitenflächen 28. Auch dabei ergibt sich ein Spalt 43, wie er im Zusammenhang mit den Beispielen nach Figur 13 und 14 geschildert wurde.

Diese in der Maschenabschlagstellung II reduzierte Kontaktfläche zwischen dem Schieber 30 bzw. zwischen den beiden Schieberblättern 31 und den Hakenseitenflächen 28 führt dazu, dass die Reibung bei einer Relativbewegung zwischen dem Schieber 30 und dem Nadelhaken 24 reduziert werden kann.

Die Relativbewegung zwischen dem Schieber 30 und dem Nadelhaken 24 ist üblicherweise nicht exakt linear in Längsrichtung L, sondern diese Bewegung weist eine Bewegungskomponente in Höhenrichtung H auf. Beim Bewegen des Schiebers 30 in die Maschenabschlagstellung II kann es wegen der auftretenden Reibung zwischen dem Haken 24 und den Schieberblättern 31 zu Abweichungen in der Relativlage kommen. Dabei ist insbesondere die Höhendifferenz x zwischen dem Grat bzw. der höchsten Stelle des Nadelhakens 24 und zwischen dem Blattende 32 und insbesondere dem Maximum M am Endvorsprung 36 von Bedeutung (siehe Figur 12). Diese Höhendifferenz x ist maßgeblich für die Aufweitung einer Masche 45. Durch eine flächige Anlage zwischen den Schieberblättern 31 und den Hakenseitenflächen 28 - wie beim Stand der Technik (Figur 12) - kommt es während des Maschenbildungsprozesses im wieder zu Veränderungen in der Höhendifferenz x. Dadurch entsteht ein für die Qualität nachteiliges, unregelmäßiges Maschenbild und es können Nadelstreifeneffekte auftreten.

Erfindungsgemäß werden solche Variationen zumindest gemindert werden. Durch die reduziere Kontaktfläche im Bereich der Anlagestellen 42 vermindert sich die Reibung zwischen dem Haken 24 und den Schieberblättern 31 bei einer Relativbewegung. Es hat sich herausgestellt, dass dadurch eine exaktere Positionierung in Höhenrichtung H der Schieberblätter 31 relativ zum Hakenendabschnitt 27 erreicht werden kann und die Höhendifferenz x sehr genau auf einen gewünschten Wert wiederholbar eingestellt werden kann. Unterschiede in der Maschengröße sind reduziert bzw. entfallen und es entsteht ein qualitativ sehr gutes Maschenbild.

Bei den hier dargestellten bevorzugten Ausführungsbeispielen liegen die beiden Schieberblätter 31 mit ihren Blattenden 32 vorzugsweise angrenzend an die Endflanken 35 aneinander an. Alternativ zu diesen dargestellten bevorzugten Ausführungsformen wäre es auch möglich, dass zumindest abschnittsweise ein Spalt zwischen den beiden Schieberblättern 31 im Bereich der Maschenauflageflächen 33 oder im Bereich der Endflanken 32 vorhanden ist.

Bei dem in den Figuren 2 bis 7 dargestellten Ausführungsbeispiel der Schiebernadel 20 bzw. des Schiebers 30 ist die Hakenaussparung 40 durch einen Umformvorgang der beiden Schieberblätter 31 gebildet. Eine materialabtragende bzw. spanende Bearbeitung der Schieberblätter 31 kann somit zur Herstellung der Hakenaussparung 40 entfallen. Die Schieberblätter 31 verlaufen zur Bildung der Hakenaussparung 40 voneinander weg, so dass sich die Hakenaussparung 40 mit von der Oberseite 34 in Höhenrichtung H nach unten zunehmender Aussparungsbreite BA bildet. Alternativ oder zusätzlich hierzu könnte die Hakenaussparung 40 auch durch eine materialabtragende bzw. spanende Bearbeitung der Schieberblätter 31 erzeugt werden.

Bei einem anderen Ausführungsbeispiel der Schiebernadel 20 bzw. des Schiebers 30 gemäß der Figuren 8 bis 11 ist die Hakenaussparung 40 bzw. die Änderung deren Aussparungsbreite BA durch eine Veränderung der Wandstärke der Schieberblätter 31 an den die Aussparungsinnenflächen 41 aufweisenden Abschnitten gebildet. Die zur Verbreiterung der Hakenaussparung 41 reduzierte Wandstärke ist insbesondere in den Figuren 8 und 10 erkennbar. Diese sich in Höhenrichtung H ändernde Wandstärke der Schieberblätter 31 angrenzend an die Aussparungsinnenflächen 41 kann durch Umformen oder durch eine materialabtragende bzw. spanende Bearbeitung erreicht werden.

Es ist auch möglich, die Hakenaussparung 40 mit einer sich in Höhenrichtung ändernden Aussparungsbreite BA durch eine Kombination von verminderter Wandstärke und gegenüber der Längsmittelebene der Schiebernadel 20 nach außen gebogenen bzw. verformten Abschnitten der Schieberblätter 31 im Bereich der Aussparungsflächen 41 zu bilden.

Die Erfindung betrifft eine Schiebernadel 20 mit einem Nadelkörper 21, der einen Nadelhaken 24 aufweist. Der Nadelhaken hat zwei in einer Querrichtung beabstandete Hakenseitenflächen 28. Ein Schieber 30 ist bewegbar am Nadelkörper angeordnet. Der Schieber 30 hat in einer Ausgangsstellung I keinen Kontakt zum Nadelhaken 24. In einer Maschenabschlagsstellung II liegt der Schieber 30 am Nadelhaken 24 an. Der Schieber 30 weist zwei Schieberblätter 31 auf. Diese haben eine Maschenauflagefläche 33 zur Aufnahme wenigstens einer Masche 45. An ihrem freien Blattende 32 ist eine zur Hakenspitze 25 hin offene Hakenaussparung 40 vorhanden. Diese wird durch jeweils eine Aussparungsinnenfläche 41 begrenzt. Die Aussparungsinnenflächen 41 sind in einer Querrichtung Q mit Abstand zueinander angeordnet und bilden dadurch die Hakenaussparung 40. In der Maschenabschlagstellung II liegt jede Aussparungsinnenfläche 41 an einer zugeordneten Hakenseitenfläche 28 des Nadelhakens 24 an einer Anlagestelle 42 an. In Höhenrichtung H im Anschluss an die Anlagestelle 42 ist ein Spalt 43 gebildet. Der Spalt 43 weist in Querrichtung Q eine Spaltbreite BS auf, die in Höhenrichtung H von der Anlagestelle 42 weg zunimmt. Dadurch ist in der Maschenabschlagstellung II ein Kontakt mit in Höhenrichtung H geringer Kontaktfläche zwischen dem Schieber 30 und dem Nadelhaken 24 erreicht.

### Bezugszeichenliste:

- 20: Schiebernadel
- 21: Nadelkörper
- 22: Schaft
- 23: Grundfläche
- 24: Nadelhaken
- 25: Hakenspitze
- 26: Hakeninnbereich
- 27: Hakenendabschnitt
- 28: Hakenseitenfläche
- 29: Schiebernut
- 30: Schieber
- 31: Schieberblatt
- 32: Blattende
- 33: Maschenauflagefläche
- 34: Oberseite des Schieberblattes
- 35: Endflanke
- 36: Endvorsprung
- 37: Stützflanke

- 40: Hakenaussparung
- 41: Aussparungsinnenfläche
- 42: Anlagestelle
- 43: Spalt

- 45: Masche

- BA: Aussparungsbreite
- BH: Hakenbreite
- BS: Spaltbreite
- H: Höhenrichtung
- L: Längsrichtung
- M: Maximum
- Q: Querrichtung
- x: Höhendifferenz

## Patentansprüche

1. Schiebernadel (20)
mit einem Nadelkörper (21), der einen sich in einer Längsrichtung (L) erstreckenden Schaft (22) aufweist, der sich an einem zur Maschenbildung dienenden Ende in einem Nadelhaken (24) fortsetzt,
wobei der Nadelhaken (24) im Anschluss an eine Hakenspitze (25) einen Hakenendabschnitt (27) mit zwei Hakenseitenflächen (28) aufweist, die in einer Querrichtung (Q) voneinander mit Abstand angeordnet sind, wobei die Querrichtung (Q) quer zur Längsrichtung (L) ausgerichtet ist,
mit einem Schieber (30), der zum Nadelhaken (24) hin und von dem Nadelhaken (24) weg bewegbar am Nadelkörper (21) gelagert ist,
wobei der Schieber (30) zwei Schieberblätter (31) aufweist, die an ihrer Oberseite (34) jeweils eine Maschenauflagefläche (33) aufweisen,
wobei die beiden Schieberblätter (31) an den Blattenden (32) jeweils eine Aussparungsinnenfläche (41) aufweisen, die gemeinsam eine dem Nadelhaken (24) zugeordnete im Längsrichtung (L) nach vorne offene Hakenaussparung (40) begrenzen,
wobei der Nadelhaken (24) in einer Maschenabschlagstellung (II) in die Hakenaussparung (40) eingreift, wobei zwischen den Aussparungsinnenflächen (41) und der jeweils zugeordneten Hakenseitenfläche (28) ein Spalt (43) gebildet ist,
**dadurch gekennzeichnet dass** der Spalt (43) in der Querrichtung (Q) eine Spaltbreite (BS) aufweist, die sich in einer Höhenrichtung (H) ändert, wobei die Höhenrichtung (H) quer zur Längsrichtung (L) und quer zur Querrichtung (Q) ausgerichtet ist,
und dass die Aussparungsinnenflächen (41) in der Maschenabschlagstellung (II) an einer jeweils zugeordneten Hakenseitenfläche (28) unter Herstellung eines Kontakts anliegen, der in Längsrichtung (L) eine größere Dimension aufweist als in Höhenrichtung (H).

2. Schiebernadel nach Anspruch 1,
**dadurch gekennzeichnet, dass** die Hakenaussparung (40) in einer Querrichtung (Q) eine Aussparungsbreite (BA) aufweist, die sich in Höhenrichtung (H) ändert.

3. Schiebernadel nach Anspruch 2,
**dadurch gekennzeichnet, dass** die Aussparungsbreite (BA) der Hakenaussparung (40) in Höhenrichtung (H) von der Oberseite (34) weg und zum Schaft (22) hin zunimmt.

4. Schiebernadel nach einem der Ansprüche 1 bis 3,
**dadurch gekennzeichnet, dass** die beiden Hakenseitenflächen (28) parallel zueinander ausgerichtet sind.

5. Schiebernadel nach Anspruch 1,
**dadurch gekennzeichnet, dass** der Hakenendabschnitt (27) zwischen den beiden Hakenseitenflächen (28) in Querrichtung (Q) eine Hakenbreite (BH) aufweist, die sich in Höhenrichtung (H) ändert.

6. Schiebernadel nach Anspruch 5,
**dadurch gekennzeichnet, dass** die Hakenbreite (BH) in Höhenrichtung (H) in Richtung zum Hakeninnenbereich (26) hin abnimmt.

7. Schiebernadel nach einem der vorhergehenden Ansprüche,
**dadurch gekennzeichnet, dass** die Maschenauflagefläche (33) am freien Blattende (32) eines jeweiligen Schieberblattes (31) in einer schräg oder quer zu der Maschenauflagefläche (33) verlaufende Endflanke (35) übergeht.

8. Schiebernadel nach Anspruch 7,
**dadurch gekennzeichnet, dass** die beiden Schieberblätter (31) in einer Ausgangsstellung (I), in der der Schieber (30) keinen Kontakt mit dem Nadelhaken (24) aufweist, mit ihren jeweiligen Blattenden (32) angrenzend an die benachbarten Endflanken (35) aneinander anliegen.

9. Schiebernadel nach einem der vorhergehenden Ansprüche,
**dadurch gekennzeichnet, dass** die Maschenauflagefläche (33) an dem dem freien Blattende (32) entgegengesetzten Ende durch eine sich quer oder schräg zur Maschenauflagefläche (33) erstreckende Stützflanke (37) begrenzt ist.

10. Schiebernadel nach einem der vorhergehenden Ansprüche,
**dadurch gekennzeichnet, dass** die Wandstärke der Schieberblätter (31) im Bereich der Hakenaussparung (40) zumindest abschnittsweise kleiner ist, als an Stellen, an denen die Schieberblätter (31) nicht an die Hakenaussparung (40) angrenzen.

11. Schiebernadel nach einem der vorhergehenden Ansprüche,
**dadurch gekennzeichnet, dass** die Hakenaussparung (40) durch einen Umformvorgang der beiden Schieberblätter (31) gebildet ist.

12. Schiebernadel nach einem der vorhergehenden Ansprüche,
**dadurch gekennzeichnet, dass** die Hakenaussparung (40) durch eine materialabtragende Bearbeitung der Schieberblätter (31) gebildet ist.

13. Schiebernadel nach einem der vorhergehenden Ansprüche,
**dadurch gekennzeichnet, dass** die Aussparungsinnenflächen (41) in der Maschenabschlagstellung (II) an jeweils einer Anlagestelle (42) linienhaft an der jeweils zugeordneten Hakenseitenfläche (28) anliegen.

14. Schiebernadel nach einem der vorhergehenden Ansprüche,
**dadurch gekennzeichnet, dass** die Hakenseitenflächen (28) durch plane Flächen gebildet sind.

15. Schiebernadel nach einem der vorhergehenden Ansprüche,
**dadurch gekennzeichnet, dass** die Dimension des Kontaktes in der Maschenabschlagstellung (II) in Längsrichtung (L) zumindest um den Faktor 5 bis 10 größer ist als in Höhenrichtung (H).

## Claims

1. Sliding-tongue needle (20),
with a needle body (21) having a shaft (22) extending in a longitudinal direction (L), which extends into a needle hook (24) at an end serving for stitch formation, wherein the needle hook (24) has a hook end portion (27) adjoining a hook tip (25) with two hook side faces (28) which are arranged spaced apart in a transverse direction (Q), wherein the transverse direction (Q) is oriented transversely to the longitudinal direction (L),
with a sliding tongue (30) which is mounted on the needle body (21) so as to be movable towards the needle hook (24) and away from the needle hook (24),
wherein the sliding tongue (30) has two sliding-tongue leaves (31) which each have a stitch placement face (33) on their top side (34),
wherein the two sliding-tongue leaves (31) at the leaf ends (32) each have a recess inner face (41) which together delimit a hook recess (400) open towards the front in the longitudinal direction (L) and assigned to the needle hook (24),
wherein in a stitch knock-off position (II), the needle hook (24) engages in the hook recess (40), wherein a gap (43) is formed between the recess inner faces (41) and the respective assigned hook side face (28),
**characterised in that** the gap (43) has a gap width (BS) in the transverse direction (Q) which changes in a height direction (H), wherein the height direction (H) is oriented transversely to the longitudinal direction (L) and transversely to the transverse direction (Q),
and that in the stitch knock-off position (II), the recess inner faces (41) lie against a respective assigned hook side face (28), creating a contact which has a greater dimension in the longitudinal direction (L) than in the height direction (H).

2. Sliding-tongue needle according to claim 1, **characterised in that** in a transverse direction (Q), the hook recess (40) has a recess width (BA) which changes in the height direction (H).

3. Sliding-tongue needle according to claim 2, **characterised in that** the recess width (B) of the hook recess (40) increases in the height direction (H) away from the top side (34) and towards the shaft (22).

4. Sliding-tongue needle according to any of claims 1 to 3, **characterised in that** the two hook side faces (28) are oriented parallel to each other.

5. Sliding-tongue needle according to claim 1, **characterised in that** the hook end portion (27) between the two hook side faces (28) has a hook width (BH) in the transverse direction (Q) which changes in the height direction (H).

6. Sliding-tongue needle according to claim 5, **characterised in that** the hook width (BH) diminishes in the height direction (H) in the direction towards the hook inner region (26).

7. Sliding-tongue needle according to any of the preceding claims, **characterised in that** at a free leaf end (32) of a respective sliding-tongue leaf (31), the stitch placement surface (33) transforms into an end flank (35) running obliquely or transversely to the stitch placement surface (33).

8. Sliding-tongue needle according to claim 7, **characterised in that** in a starting position (I) in which the sliding tongue (30) has no contact with the needle hook (24), the two sliding-tongue leaves (31) lie against each other with their respective leaf ends (32) adjoining the adjacent end flanks (35).

9. Sliding-tongue needle according to any of the preceding claims, **characterised in that** at the end opposite the free leaf end (32), the stitch placement surface (33) is delimited by a support flank (37) extending transversely or obliquely to the stitch placement surface (33).

10. Sliding-tongue needle according to any of the preceding claims, **characterised in that** the wall thickness of the sliding-tongue leaves (31) in the region of the hook recess (40) is smaller, at least in portions, than at points at which the sliding-tongue leaves (31) do not adjoin the hook recess (40).

11. Sliding-tongue needle according to any of the preceding claims, **characterised in that** the hook recess (40) is formed by a forming process of the two sliding-tongue leaves (31).

12. Sliding-tongue needle according to any of the preceding claims, **characterised in that** the hook recess (40) is formed by machining of the sliding-tongue leaves (31) with material removal.

13. Sliding-tongue needle according to any of the preceding claims, **characterised in that** in the stitch knock-off position (II), the recess inner faces (41) each lie linearly against a contact point (42) on the respective assigned hook side face (28).

14. Sliding-tongue needle according to any of the preceding claims, **characterised in that** the hook side faces (28) are formed by planar faces.

15. Sliding-tongue needle according to any of the preceding claims, **characterised in that** in the stitch knock-off position (II), the dimension of the contact in the longitudinal direction is greater by at least a factor of 5 to 10 than in the height direction (H).

## Revendications

1. Aiguille à coulisse (20)
comportant un corps d'aiguille (21) qui présente un fût (22) qui s'étend dans une direction longitudinale (L), lequel se prolonge, à une extrémité servant à la formation de maille, dans un crochet d'aiguille (24),
le crochet d'aiguille (24) présentant en raccordement avec une pointe de crochet (25) un segment d'extrémité de crochet (27) comportant deux surfaces latérales (28) de crochet qui sont disposées dans une direction transversale (Q) avec un écart l'une par rapport à l'autre, la direction transversale (Q) étant orientée perpendiculairement à la direction longitudinale (L),
comportant une coulisse (30) qui est montée sur le corps d'aiguille (21) de façon à pouvoir être déplacée en direction du crochet d'aiguille (24) et à l'écart du crochet d'aiguille (24),
le curseur (30) étant doté de deux lames de coulisse (31) qui présentent chacune sur leur côté supérieur (34) une surface d'appui de maille (33),
les deux lames de coulisse (31) présentant chacune aux extrémités de lames (32) une surface intérieure d'évidement (41), lesquelles délimitent ensemble un évidement de crochet (40) affecté au crochet d'aiguille (24), ouvert vers l'avant dans la direction longitudinale (L),
le crochet d'aiguille (24) pénétrant, dans une position (II) de libération des mailles, dans l'évidement de crochet (40), une fente (43) étant formée entre les surfaces intérieures (41) de l'évidement et chacune des surfaces latérales de crochet (28) affectées,
**caractérisée en ce que** la fente (43) présente dans la direction transversale (Q) une largeur de fente (BS) qui se modifie dans la direction de la hauteur (H), la direction de la hauteur (H) étant perpendiculaire à la direction longitudinale (L) et perpendiculaire à la direction transversale (Q),
et **en ce que** les surfaces intérieures (41) de l'évidement dans une position (II) de libération de maille s'appuient sur une surface latérale (28) de crochet affectée en créant un contact qui présente une plus grande dimension dans la direction longitudinale (L) que dans la direction de la hauteur (H).

2. Aiguille à coulisse selon la revendication 1,
**caractérisée en ce que** l'évidement de crochet (40) présente dans une direction transversale (Q) une largeur d'évidement (BA) qui se modifie dans la direction de la hauteur (H).

3. Aiguille à coulisse selon la revendication 2,
**caractérisée en ce que** la largeur d'évidement (BA) de l'évidement de crochet (40) augmente dans la direction de la hauteur (H), à l'écart du côté supérieur (34) et en direction du fût (22).

4. Aiguille à coulisse selon l'une des revendications 1 à 3,
**caractérisée en ce que** les deux surfaces latérales de crochet (28) sont orientées parallèlement l'une à l'autre.

5. Aiguille à coulisse selon la revendication 1,
**caractérisée en ce que** le segment d'extrémité de crochet (27) présente entre les deux surfaces latérales de crochet (28), dans la direction transversale (Q), une largeur de crochet (BH) qui se modifie dans la direction de la hauteur (H).

6. Aiguille à coulisse selon la revendication 5,
**caractérisée en ce que** la largeur de crochet (BH) diminue dans la direction de la hauteur (H), en direction de la zone intérieure (26) du crochet.

7. Aiguille à coulisse selon l'une des revendications qui précèdent,
**caractérisée en ce que** la surface (33) d'appui de maille se transforme, à l'extrémité libre de lame (32) de chaque lame de coulisse (31), en un flanc d'extrémité (35) qui s'étend obliquement ou transversalement à la surface d'appui de maille (33).

8. Aiguille à coulisse selon la revendication 7,
**caractérisée en ce que** les deux lames de coulisse (31), dans une position de sortie (I), dans laquelle la coulisse (30) ne présente aucun contact avec le crochet d'aiguille, (24), s'appuient l'une contre l'autre par chacune de leurs extrémités (32), à proximité des flancs d'extrémité (35) voisins.

9. Aiguille à coulisse selon l'une des revendications qui précèdent, **caractérisée en ce que** la surface d'appui (33) de maille est limitée à l'extrémité qui est opposée à l'extrémité libre de lame (32) par un flanc d'appui (37) qui s'étend transversalement ou obliquement par rapport à la surface d'appui (33) de maille.

10. Aiguille à coulisse selon l'une des revendications qui précèdent, **caractérisée en ce que** l'épaisseur de paroi de lames (31) de coulisse est, dans la zone de l'évidement (40) de crochet, au moins par endroits, plus faible qu'aux endroits où les lames de coulisse (31) ne sont pas proches de l'évidement (40) de crochet.

11. Aiguille à coulisse selon l'une des revendications qui précèdent, **caractérisée en ce que** l'évidement (40) de crochet est réalisé en effectuant une opération de formage des deux lames de coulisse (31).

12. Aiguille à coulisse selon l'une des revendications qui précèdent, **caractérisée en ce que** l'évidement (40) de crochet est réalisé en effectuant une opération d'enlèvement de matière sur les lames (31) de coulisse.

13. Aiguille à coulisse selon l'une des revendications qui précèdent, **caractérisée en ce que** les surfaces intérieures (41) de l'évidement sont, dans la position de libération des mailles (II), en appui linéaire, par un emplacement d'appui (42), sur la surface latérale de crochet (28) correspondante.

14. Aiguille à coulisse selon l'une des revendications qui précèdent, **caractérisée en ce que** les surfaces latérales de crochet (28) sont réalisées sous forme de surfaces planes.

15. Aiguille à coulisse selon l'une des revendications qui précèdent, **caractérisée en ce que** la dimension du contact dans la direction longitudinale (L), dans la position de libération des mailles (II), est au moins 5 à 10 fois plus grande que dans la direction de la hauteur (H).
